# EUROPÄISCHE PATENTSCHRIFT

(11) **EP 2 886 844 B1**
(45) Veröffentlichungstag und Bekanntmachung des Hinweises auf die Patenterteilung: **02.05.2018**
(21) Anmeldenummer: 13197668.0
(22) Anmeldetag: 17.12.2013
(51) Int. Cl.: F02M 37/00, F02M 37/22

(54) **Kraftstoffleitungsaggregat und Verfahren zum Betrieb eines Kraftstoffleitungsaggregates**
Fuel conduit device and method for operating a fuel conduit device
Module de conduite de carburant et procédé de fonctionnement d'un module de conduite de carburant

(43) Veröffentlichungstag der Anmeldung: 24.06.2015
(73) Patentinhaber: TI Automotive (Heidelberg) GmbH, 69123 Heidelberg (DE)
(72) Erfinder: Jensen, Hans, 73265 Dettingen unter Teck (DE)
(74) Vertreter: Rohmann, Michael

(56) Entgegenhaltungen:
- EP-A1- 1 826 393
- EP-A1- 2 017 462
- DE-A1- 19 809 989
- DE-A1-102005 042 285

## Beschreibung

Die Erfindung betrifft ein Kraftstoffleitungsaggregat für Kraftfahrzeuge, mit einer Mehrzahl von Rohrleitungsabschnitten. Die Erfindung bezieht sich insbesondere auf ein Kraftstoffleitungsaggregat für Dieselkraftstoffe bzw. für Dieselmotoren. Die Erfindung betrifft weiterhin auch ein Verfahren zum Betrieb eines Kraftstoffleitungsaggregates.

Kraftstoffleitungsaggregate für Kraftfahrzeuge sind aus der Praxis in unterschiedlichen Ausführungsformen bekannt. Bei der Herstellung der Kraftstoffleitungsaggregate bzw. der Rohrleitungsabschnitte dieser Aggregate fallen Verunreinigungspartikel wie Staubteilchen und dergleichen an. Diese Verunreinigungspartikel bzw. Staubpartikel können im Betrieb des Kraftstoffleitungsaggregates bzw. des zugeordneten Kraftfahrzeuges angeschlossene Komponenten, wie Düsen, Injektoren, Pumpen oder Filter beeinträchtigen und insbesondere verstopfen bzw. blockieren. Deshalb ist es wünschenswert die Kraftstoffleitungsaggregate bzw. die zugehörigen Rohrleitungsabschnitte von solchen Verunreinigungen freizuhalten. Um dies zu erreichen kann die Herstellung der Kraftstoffleitungsaggregate unter besonderen Bedingungen, insbesondere in Reinräumen durchgeführt werden und die hergestellten Komponenten können speziellen Reinigungsmaßnahmen unterzogen werden. Das ist jedoch aufwendig und kostspielig. Außerdem können häufig nicht alle Verunreinigungen ausgeschlossen bzw. beseitigt werden, so dass es in Betrieb der Kraftstoffleitungsaggregate nichtsdestoweniger zu unerwünschten Störungen kommen kann. Aus den Schriften EP 2 017 462 A1 und EP 1 826 393 A1 sind Vorrichtungen zum Reinigen eines Abschnittes einer Kraftstoffleitung bekannt geworden, bei welchen ein Filterelement lediglich bei der ersten Inbetriebnahme von Kraftstoff durchströmt wird. Nachdem Schmutzpartikel, welche aus dem Herstellungsprozess rühren, herausgefiltert wurden, verbleibt das Filterelement dauerhaft außerhalb des Strömungsweges. Die Schriften DE 198 09 989 A1 und DE 10 2005 042 285 A1 offenbaren als Hauptfilter eingesetzte Flüssigkeitsfilter, welche dauerhaft in Betrieb stehen. Sie weisen ein mittig angeordnetes Bypassventil auf, das bei zu hohem Widerstand des Filterelements einen Bypass freigibt. Das Filtermedium umgibt dabei diesen Bypass.

Demgegenüber liegt der Erfindung das technische Problem zugrunde, ein Kraftstoffleitungsaggregat der eingangs genannten Art anzugeben, bei dem die mit Verschmutzungen bzw. mit Verunreinigungspartikeln auftretenden Probleme effektiv minimiert bzw. ausgeschlossen werden können. Der Erfindung liegt weiterhin das technische Problem zugrunde, ein Verfahren zum Betrieb eines Kraftstoffleitungsaggregates anzugeben.

Zur Lösung des technischen Problems lehrt die Erfindung ein Kraftstoffleitungsaggregat für Kraftfahrzeuge, insbesondere für Kraftfahrzeuge mit Dieselmotoren, wobei das Kraftstoffleitungsaggregat zumindest zwei Rohrleitungsabschnitte und zumindest eine zwischen den beiden Rohrleitungsabschnitten angeordnete Filtereinrichtung aufweist, wobei fluides Medium bzw. Kraftstoff über einen ersten Rohrleitungsabschnitt der Filtereinrichtung zuführbar ist/zugeführt wird und wobei das fluide Medium bzw. der Kraftstoff über einen zweiten Rohrleitungsabschnitt wieder aus der Filtereinrichtung abführbar ist/abgeführt wird, wobei die Filtereinrichtung zumindest zwei Funktionszustände aufweist, wobei in einem ersten Funktionszustand (Filterzustand) der Filtereinrichtung das durch den ersten Rohrleitungsabschnitt zugeführte fluide Medium bzw. der durch den ersten Rohrleitungsabschnitt zugeführte Kraftstoff mittels zumindest eines Filtermediums der Filtereinrichtung filterbar ist/gefiltert wird und wobei nach Umschaltung der Filtereinrichtung in einen zweiten Funktionszustand (Durchströmzustand) das fluide Medium bzw. der Kraftstoff die Filtereinrichtung über zumindest einen Durchlasskanal ohne Filterung bzw. im Wesentlichen ohne Filterung durchströmt.

Grundsätzlich liegt es auch im Rahmen der Erfindung, dass fluides Medium bzw. Kraftstoff auch bzw. alternativ über den zweiten Rohrleitungsabschnitt der Filtereinrichtung zuführbar ist/zugeführt wird und in einem ersten Funktionszustand (Filterzustand) der Filtereinrichtung mittels des zumindest einen Filtermediums der Filtereinrichtung filtrierbar ist/gefiltert wird und dass nach Umschaltung der Filtereinrichtung in einen zweiten Funktionszustand (Durchströmzustand) das fluide Medium bzw. der Kraftstoff die Filtereinrichtung über den zumindest einen Durchlasskanal ohne Filterung bzw. im Wesentlichen ohne Filterung durchströmt. - Mit der Filtereinrichtung bzw. mit dem Filtermedium der Filtereinrichtung können in dem Rohrleitungsaggregat vorhandene und mit dem fluiden Medium bzw. mit dem Kraftstoff mitgeführte Verunreinigungsteilchen herausgefiltert werden. Auf diese Weise kann das Kraftstoffleitungsaggregat in dem ersten Funktionszustand (Filterzustand) von Verunreinigungsteilchen gereinigt werden. - Mit dem Begriff fluides Medium ist im Rahmen der Erfindung auch ein von Kraftstoff verschiedenes fluides Spülmedium bzw. flüssiges Spülmedium gemeint, mit dem das Kraftstoffleitungsaggregat insbesondere vor dem Einbau in ein Kraftfahrzeug zur Ausfilterung von Verunreinigungsteilchen gespült werden kann. Nach Einbau in ein Kraftfahrzeug erfolgt zweckmäßigerweise - insbesondere bei einem Probelauf des Motors des Kraftfahrzeuges - ein Spülen bzw. ein Herausfiltern mit Hilfe von Kraftstoff. Grundsätzlich kann aber auch vor dem Einbau des Kraftstoffleitungsaggregates in ein Kraftfahrzeug Kraftstoff als fluides Spülmedium bzw. flüssiges Spülmedium eingesetzt werden. Wenn nachfolgend von Kraftstoff die Rede ist, ist damit nach einer Ausführungsform der Erfindung auch ein von Kraftstoff verschiedenes fluides bzw. flüssiges Spülmedium gemeint.

Es liegt im Rahmen der Erfindung, dass zumindest ein erfindungsgemäßes Kraftstoffleitungsaggregat in einer aus mehreren Rohrleitungsabschnitten aufgebauten Kraftstoffleitung eingesetzt wird. Fernerhin liegt es im Rahmen der Erfindung, dass ein solches Kraftstoffleitungsaggregat zumindest an beiden Enden einer Kraftstoffleitung vorgesehen ist. Zweckmäßigerweise verbindet die Filtereinrichtung die angeschlossenen Rohrleitungsabschnitte unmittelbar miteinander. Es liegt im Rahmen der Erfindung, dass zwischen zwei Rohrleitungsabschnitten lediglich eine Filtereinrichtung zwischengeschaltet ist. Der erste Funktionszustand der Filtereinrichtung wird hier und nachfolgend auch als Filterzustand bezeichnet und der zweite Funktionszustand der Filtereinrichtung wird hier und nachfolgend auch als Durchströmzustand bezeichnet. Nach einer bewährten Ausführungsform weist eine Filtereinrichtung lediglich zwei Funktionszustände (Filterzustand und Durchströmzustand) auf.

Der Erfindung liegt die Erkenntnis zugrunde, dass mit einem erfindungsgemäßen Kraftstoffleitungsaggregat die mit Verunreinigungen einer Kraftstoffleitung auftretenden Probleme einfach und effektiv minimiert bzw. ausgeschlossen werden können. Bei Realisierung eines solchen erfindungsgemäßen Kraftstoffleitungsaggregates wird weder der Herstellungsprozess für eine Kraftstoffleitung noch die Betriebsweise des Kraftfahrzeugmotors oder des Kraftstoffversorgungssystems des Kraftfahrzeuges negativ beeinflusst. Wie weiter unten noch erläutert wird bei Inbetriebnahme eines Kraftfahrzeuges zweckmäßigerweise der zweite Funktionszustand bzw. der Durchströmzustand des Aggregates eingestellt. Somit werden im Rahmen der Erfindung Reinigungsmaßnahmen auf einfache und kostengünstige Weise verwirklicht, ohne dass bei Inbetriebnahme eines Kraftfahrzeuges ein nachteilhafter Druckverlust bei der Zuführung von Kraftstoffen resultiert.

Als Filtermedium für die Filtereinrichtung des erfindungsgemäßen Kraftstoffleitungsaggregates können im Rahmen der Erfindung grundsätzlich verschiedenen Materialien eingesetzt werden. Nach einer Ausführungsform der Erfindung wird zumindest ein Fasermaterial als Filtermedium verwendet. So können beispielsweise Vliesstoffe aus Kunststofffasern als Filtermedium eingesetzt werden oder mehrlagige Filtermedien aus Vlies und Papier. Auch Papiere aus mit speziellen Harzen imprägnierten Cellulosefasern eignen sich für das Filtermedium der Filtereinrichtung.

Zweckmäßigerweise haben die Rohrleitungsabschnitte einen kreisförmigen Querschnitt bzw. einen im Wesentlichen kreisförmigen Querschnitt. Empfohlenermaßen bestehen die Rohrleitungsabschnitte des Kraftstoffleitungsaggregates aus Kunststoff bzw. im Wesentlichen aus Kunststoff. Bevorzugt werden die Rohrleitungsabschnitte durch Extrusion bzw. Coextrusion hergestellt. Gemäß einer Ausführungsform besteht auch die Filtereinrichtung bzw. besteht das Filtergehäuse der Filtereinrichtung aus Kunststoff bzw. im Wesentlichen aus Kunststoff.

Es liegt im Rahmen der Erfindung, dass das erfindungsgemäße Kraftstoffleitungsaggregat nach seiner Herstellung in den ersten Funktionszustand (Filterzustand) geschaltet ist/geschaltet wird. Es liegt weiterhin im Rahmen der Erfindung, dass das Kraftstoffleitungsaggregat auch bei bzw. nach Einbau in ein Kraftfahrzeug in diesem ersten Funktionszustand (Filterzustand) verbleibt. Es empfiehlt sich, dass der erste Funktionszustand (Filterzustand) auch bei zumindest einem Probelauf des Motors des Kraftfahrzeuges eingestellt bleibt. Dann können Verunreinigungen bzw. Verunreinigungspartikel effektiv aus dem Kraftstoffleitungsaggregat entfernt werden, in dem der Kraftstoff das Filtermedium der Filtereinrichtung durchströmt. Es liegt im Rahmen der Erfindung, dass der zweite Funktionszustand (Durchströmzustand) erst nach der Inbetriebnahme bzw. nach der endgültigen Inbetriebnahme des Kraftfahrzeuges eingestellt ist/eingestellt wird.

Zweckmäßigerweise ist der Durchlasskanal der Filtereinrichtung im ersten Funktionszustand (Filterzustand) mit zumindest einem Absperrelement verschlossen. Vorzugsweise ist nach/bei der Umschaltung von dem ersten Funktionszustand (Filterzustand) in den zweiten Funktionszustand (Durchströmzustand) der Durchlasskanal geöffnet bzw. ist/wird der Durchlasskanal mittels des Absperrelementes geöffnet. Es empfiehlt sich, dass das Absperrelement in Bezug auf die Strömungsrichtung am Eingang bzw. am Anfang des Durchlasskanals angeordnet ist. Bei dem Absperrelement kann es sich insbesondere um einen Absperrschieber handeln, der zweckmäßigerweise in das Steuer- und/oder Regelsystem des Kraftfahrzeuges integriert ist.

Erfindungsgemäß weist der Durchlasskanal die gleiche Strömungsquerschnittsfläche bzw. im Wesentlichen die gleiche Strömungsquerschnittsfläche wie der erste Rohrleitungsabschnitt und/oder der zweite Rohrleitungsabschnitt auf. Dadurch wird sichergestellt, dass im zweiten Funktionszustand (Durchströmzustand) das fluide Medium bzw. der Kraftstoff ohne Druckverlust bzw. im Wesentlichen ohne Druckverlust durch das Kraftstoffleitungsaggregat geführt wird. Zweckmäßigerweise entspricht der Durchlasskanal bzw. der Innenraum des Durchlasskanals im Hinblick auf seine Größe und/oder seine Form dem ersten Rohrleitungsabschnitt und/oder dem zweiten Rohrleitungsabschnitt bzw. dem Innenraum des ersten Rohrleitungsabschnittes und/oder des zweiten Rohrleitungsabschnittes. Es liegt im Rahmen der Erfindung, dass der Durchlasskanal mit dem ersten Rohrleitungsabschnitt und/oder mit dem zweiten Rohrleitungsabschnitt fluchtet.

Gemäß bevorzugter Ausführungsform der Erfindung ist das Filtermedium der Filtereinrichtung neben dem Durchflusskanal bzw. unmittelbar neben dem Durchflusskanal angeordnet. Vorzugsweise steht dabei das Filtermedium in Fluidverbindung bzw. in unmittelbarer Fluidverbindung mit dem Durchlasskanal. So strömt das fluide Medium bzw. der Kraftstoff im ersten Funktionszustand (Filterzustand) zunächst durch das Filtermedium der Filtereinrichtung und anschließend durch den Durchflusskanal aus der Filtereinrichtung heraus.

Erfindungsgemäß umgibt das Filtermedium der Filtereinrichtung den Durchlasskanal über zumindest einen Teil, bevorzugt über einen Großteil seines Umfanges und sehr bevorzugt über den gesamten Umfang des Durchlasskanals. Der Durchlasskanal ist zweckmäßigerweise mittig bzw. zentralmittig in der Filtereinrichtung bzw. in dem Filtergehäuse der Filtereinrichtung angeordnet. Vorzugsweise sind Durchlasskanal und Filtermedium in der Filtereinrichtung bzw. in dem Filtergehäuse der Filtereinrichtung koaxial zueinander angeordnet.

Es liegt im Rahmen der Erfindung, dass in dem ersten Funktionszustand (Filterzustand) das über den ersten Rohrleitungsabschnitt zugeführte fluide Medium bzw. der über den ersten Rohrleitungsabschnitt zugeführte Kraftstoff durch das Filtermedium der Filtereinrichtung in einen Ausgangsabschnitt des Durchlasskanals bzw. unmittelbar in einen Ausgangsabschnitt des Durchlasskanals und von dort in den zweiten Rohrleitungsabschnitt strömt. Somit liegt es im Rahmen der Erfindung, dass der Durchlasskanal auch im ersten Funktionszustand (Filterzustand) aktiv bzw. von dem fluiden Medium/von dem Kraftstoff durchströmt wird.

Gegenstand der Erfindung ist auch ein Verfahren zum Betrieb eines Kraftstoffleitungsaggregates, wobei das Kraftstoffleitungsaggregat zumindest eine Filtereinrichtung mit zumindest einem Einlassende und mit zumindest einem Auslassende aufweist, wobei an das Einlassende ein erster Rohrleitungsabschnitt und an das Auslassende ein zweiter Rohrleitungsabschnitt angeschlossen ist, wobei in einem ersten Funktionszustand (Filterzustand) der Filtereinrichtung ein fluides Medium - insbesondere flüssiger Kraftstoff - durch das Kraftstoffleitungsaggregat geleitet wird und das fluide Medium/der Kraftstoff zumindest ein Filtermedium der Filtereinrichtung durchströmt, so dass in dem Kraftstoffleitungsaggregat enthaltene Verunreinigungsteilchen, insbesondere Verunreinigungsteilchen aus dem Herstellungsprozess des Kraftstoffleitungsaggregates, mit dem Filtermedium der Filtereinrichtung herausgefiltert werden.

Es liegt im Rahmen der Erfindung, dass nach der Herstellung des Kraftstoffleitungsaggregates der erste Funktionszustand (Filterzustand) eingestellt ist/wird. Es liegt fernerhin im Rahmen der Erfindung, dass das erfindungsgemäße Kraftstoffleitungsaggregat in ein Kraftfahrzeug eingebaut wird und dann vorzugsweise bis zur Inbetriebnahme bzw. bis zur endgültigen Inbetriebnahme des Kraftfahrzeuges der erste Funktionszustand (Filterzustand) eingestellt bleibt. Weiterhin liegt es im Rahmen der Erfindung, dass zumindest nach Inbetriebnahme bzw. nach endgültiger Inbetriebnahme des Kraftfahrzeuges der zweite Funktionszustand (Durchströmzustand) eingestellt wird, in welchem Durchströmzustand Kraftstoff die Filtereinrichtung ohne Filterung bzw. im Wesentlichen ohne Filterung und vor allem ohne einen damit verbundenen Druckverlust durchströmt. In diesem zweiten Funktionszustand ist die Filterfunktion der Filtereinrichtung gleichsam inaktiv. Zweckmäßigerweise bleibt der erste Funktionszustand (Filterzustand) bei zumindest einem Probelauf des Kraftfahrzeugmotors bzw. des Kraftfahrzeuges eingestellt. Erst danach - das heißt bei endgültiger Inbetriebnahme des Kraftfahrzeuges - wird zweckmäßigerweise der zweite Funktionszustand (Durchströmzustand) eingestellt. Empfohlenermaßen bleibt der zweite Funktionszustand (Durchströmzustand) dann dauerhaft eingestellt.

Der Erfindung liegt die Erkenntnis zugrunde, dass mit dem erfindungsgemäßen Kraftstoffleitungsaggregat und mit dem erfindungsgemäßen Verfahren Verunreinigungen des Kraftstoffleitungsaggregates vor Inbetriebnahme des Kraftfahrzeuges einfach und effektiv entfernt werden können. Das gilt insbesondere für Verunreinigungspartikel aus dem Herstellungsprozess des Kraftstoffleitungsaggregates. Insoweit wird mit der Erfindung ein wirksamer Schutz vor Kontamination verwirklicht. Im Vergleich zu bekannten Maßnahmen kann bei Realisierung der erfindungsgemäßen Maßnahmen eine Beeinträchtigung von Fahrzeugkomponenten - wie Düsen, Injektoren, Filter, Pumpen und dergleichen - durch Verunreinigungen wirksam vermieden werden. Hervorzuheben ist, dass das erfindungsgemäße Kraftstoffleitungsaggregat und das erfindungsgemäße Verfahren mit einfachen, wenig aufwendigen und kostengünstigen Maßnahmen realisieren lassen.

Nachfolgend wird die Erfindung anhand einer lediglich ein Ausführungsbeispiel darstellenden Zeichnung näher erläutert. Es zeigen in schematischer Darstellung:
- **Fig. 1**: einen Schnitt durch ein erfindungsgemäßes Kraftstoffleitungsaggregat in einem ersten Funktionszustand (Filterzustand),
- **Fig. 2**: den Gegenstand nach Fig. 1 in einem zweiten Funktionszustand (Durchströmzustand) und
- **Fig. 3**: einen Schnitt A-A durch den Gegenstand gemäß Fig. 1.

Die Figuren zeigen ein erfindungsgemäßes Kraftstoffleitungsaggregat für nicht näher dargestellte Kraftfahrzeuge, insbesondere für Kraftfahrzeuge mit Dieselmotoren. Das Kraftstoffleitungsaggregat weist zwei Rohrleitungsabschnitte 1, 2 und eine zwischen den Rohrleitungsabschnitten 1, 2 angeordnete Filtereinrichtung 3 auf. Ein erster Rohrleitungsabschnitt 1 ist an ein Einlassende 4 der Filtereinrichtung 3 angeschlossen und ein zweiter Rohrleitungsabschnitt ist an ein Auslassende 5 der Filtereinrichtung angeschlossen. Die Rohrleitungsabschnitte 1, 2 bestehen zweckmäßigerweise aus Kunststoff und haben vorzugsweise einen kreisförmigen Querschnitt.

Die die Rohrleitungsabschnitte 1, 2 verbindende Filtereinrichtung 3 weist bevorzugt und im Ausführungsbeispiel ein zylinderförmiges Filtergehäuse 6 auf.

Empfohlenermaßen und im Ausführungsbeispiel verläuft mittig bzw. zentralmittig durch das Filtergehäuse 6 ein Durchlasskanal 7 für das fluide Medium bzw. für den Kraftstoff. Vorzugsweise und im Ausführungsbeispiel weist der Durchlasskanal 7 die gleiche Strömungsquerschnittsfläche auf wie der erste Rohrleitungsabschnitt 1 und wie der zweite Rohrleitungsabschnitt 2 und der Durchlasskanal 7 fluchtet bevorzugt mit den Rohrleitungsabschnitten 1, 2. Empfohlenermaßen und im Ausführungsbeispiel läuft über den Umfang des Durchlasskanals 7 ein Filtermedium 8 der Filtereinrichtung 3 um. Somit sind nach bevorzugter Ausführungsform und im Ausführungsbeispiel Durchlasskanal 7 und Filtermedium 8 koaxial zueinander angeordnet. Es liegt im Rahmen der Erfindung, dass das Filtermedium 8 in Fluidverbindung mit dem Durchlasskanal 7 steht und zwar im Bereich des Ausgangsabschnitts 9 des Durchlasskanals 7.

Im Ausführungsbeispiel ist ein als Absperrschieber ausgebildetes Absperrelement 10 vorgesehen, mit dem der Durchlasskanal 7 an seinem Einlass absperrbar ist. Zweckmäßigerweise und im Ausführungsbeispiel ist ein Stellelement an das Absperrelement 10 angeschlossen. Mit Hilfe des Stellelementes 11 ist der Absperrschieber bzw. das Absperrelement 10 bevorzugt und im Ausführungsbeispiel um eine Schwenkachse 12 verschwenkbar und von einer geschlossenen Position in eine geöffnete Position und umgekehrt überführbar (siehe insbesondere Fig. 3). Nach Einbau des Kraftstoffleitungsaggregates in ein Kraftfahrzeug kann das Stellelement 11 bzw. das Absperrelement 10 Bestandteil einer Steuer- und/oder Regeleinrichtung eines Kraftfahrzeuges sein und zweckmäßigerweise ferngesteuert betätigt werden.

Nach der Herstellung des erfindungsgemäßen Kraftstoffleitungsaggregates ist zunächst der in der Fig. 1 dargestellte erste Funktionszustand (Filterzustand) eingestellt. Das ist zweckmäßigerweise auch noch nach dem Einbau des Kraftstoffleitungsaggregates in ein Kraftfahrzeug und vor der Inbetriebnahme bzw. vor der endgültigen Inbetriebnahme des Kraftfahrzeuges der Fall. In diesem ersten Funktionszustand (Filterzustand) ist der Durchlasskanal 7 der Filtereinrichtung 3 mit Hilfe des Absperrelementes 10 abgesperrt. Fluides Medium bzw. Kraftstoff strömt über den ersten Rohrleitungsabschnitt 1 durch das Einlassende 4 in die Filtereinrichtung 3. Vorzugsweise und im Ausführungsbeispiel strömt das fluide Medium bzw. der Kraftstoff dann radial nach außen in einen äußeren Ringbereich 13 des Filtergehäuses 6 und von dort aus durch das Filtermedium 8 in den Ausgangsabschnitt 9 des Durchlasskanals 7. Daraufhin verlässt das fluide Medium bzw. der Kraftstoff durch das Auslassende 5 die Filtereinrichtung und strömt dann durch den zweiten Rohrleitungsabschnitt 2. In diesem ersten Funktionszustand (Filterzustand) können Verunreinigungspartikel effektiv aus dem fluiden Medium bzw. aus dem Kraftstoff gefiltert werden. Es liegt im Rahmen der Erfindung, dass dieser erste Funktionszustand bei einem Probelauf des Kraftfahrzeugmotors eingestellt ist und dass dann der Kraftstoff mittels der Filtereinrichtung 3 gefiltert wird bevor das Kraftfahrzeug endgültig in Betrieb genommen wird.

Vor bzw. bei Inbetriebnahme des Kraftfahrzeuges wird dann der zweite Funktionszustand (Durchströmzustand) eingestellt, der in der Fig. 2 dargestellt ist. Zur Einstellung dieses zweiten Funktionszustandes wird das Absperrelement 10 mit dem Stellelement 11 in die geöffnete Position überführt. Dann kann das fluide Medium bzw. dann kann der Kraftstoff aus dem ersten Rohrleitungsabschnitt 1 über das Einlassende 4 direkt dem Durchlasskanal 7 zum Auslassende 5 bzw. zum zweiten Rohrleitungsabschnitt 2 hin durchströmen. Diese Durchströmung findet dann ohne Filterung und ohne Druckverlust statt und die Filtereinrichtung 3 ist in diesem Zustand gleichsam inaktiv. Es liegt im Rahmen der Erfindung, dass dieser zweite Funktionszustand (Durchströmzustand) während des Betriebs eines Kraftfahrzeuges ständig eingestellt ist/bleibt. Es liegt weiterhin im Rahmen der Erfindung, dass die Filterung von Verunreinigungspartikeln lediglich vor Inbetriebnahme des Kraftfahrzeuges aus dem fluiden Medium bzw. aus dem Kraftstoff stattfindet.

Mit dem erfindungsgemäßen Kraftstoffleitungsaggregat können somit Verunreinigungen aus dem Aggregat effektiv und einfach entfernt werden, ohne dass bei Betrieb des Kraftfahrzeuges die Funktion der Kraftstoffzuführung in irgendeiner Weise - insbesondere durch einen Druckverlust oder dergleichen - beeinträchtigt wird. Hervorzuheben ist, dass die erfindungsgemäßen Maßnahmen einfach und kostengünstig realisierbar sind.

## Patentansprüche

1. Kraftstoffleitungsaggregat für Kraftfahrzeuge, insbesondere für Kraftfahrzeuge mit Dieselmotor, mit zwei Rohrleitungsabschnitten (1, 2) und zumindest einer zwischen den beiden Rohrleitungsabschnitten (1, 2) angeordneten Filtereinrichtung (3), wobei ein fluides Medium bzw. Kraftstoff über einen ersten Rohrleitungsabschnitt (1) der Filtereinrichtung (3) zuführbar ist und wobei das fluide Medium bzw. Kraftstoff über einen zweiten Rohrleitungsabschnitt (2) aus der Filtereinrichtung (3) abführbar ist, wobei die Filtereinrichtung (3) zumindest zwei Funktionszustände aufweist, wobei in einem ersten Funktionszustand der Filtereinrichtung (3) das zugeführte fluide Medium bzw. der zugeführte Kraftstoff mittels zumindest eines Filtermediums (8) der Filtereinrichtung (3) filterbar ist und wobei nach Umschaltung der Filtereinrichtung (3) in einen zweiten Funktionszustand, das fluide Medium bzw. der Kraftstoff die Filtereinrichtung (3) über zumindest einen Durchlasskanal (7) ohne Filterung bzw. im Wesentlichen ohne Filterung durchströmt,
wobei der Durchlasskanal (7) die gleiche Strömungsquerschnittsfläche bzw. im Wesentlichen die gleiche Strömungsquerschnittsfläche aufweist, wie der erste Rohrleitungsabschnitt (1) und/oder der zweite Rohrleitungsabschnitt (2), so dass im zweiten Funktionszustand das fluide Medium bzw. der Kraftstoff ohne Druckverlust bzw. im Wesentlichen ohne Druckverlust durch das Kraftstoffleitungsaggregat geführt wird,
**dadurch gekennzeichnet, dass** das Filtermedium (8) der Filtereinrichtung (3) den Durchlasskanal (7) über zumindest einen Teil seines Umfanges umgibt.

2. Kraftstoffleitungsaggregat nach Anspruch 1, wobei die Rohrleitungsabschnitte (1, 2) aus Kunststoff bzw. im Wesentlichen aus Kunststoff bestehen und bevorzugt durch Extrusion bzw. Coextrusion hergestellt sind.

3. Kraftstoffleitungsaggregat nach einem der Ansprüche 1 oder 2, wobei der Durchlasskanal (7) im ersten Funktionszustand mit zumindest einem Absperrelement (10) verschlossen ist und wobei nach/bei der Umschaltung von dem ersten Funktionszustand in den zweiten Funktionszustand der Durchlasskanal (7) geöffnet ist.

4. Kraftstoffleitungsaggregat nach einem der Ansprüche 1 bis 3, wobei der Durchlasskanal (7) mit dem ersten Rohrleitungsabschnitt (1) und/oder mit dem zweiten Rohrleitungsabschnitt (2) fluchtet.

5. Kraftstoffleitungsaggregat nach einem der Ansprüche 1 bis 4, wobei das Filtermedium der Filtereinrichtung (3) neben dem Durchlasskanal (7) angeordnet ist und vorzugsweise in Fluidverbindung bzw. in unmittelbarer Fluidverbindung mit dem Durchlasskanal (7) steht.

6. Kraftstoffleitungsaggregat nach einem der Ansprüche 1 bis 5, wobei im ersten Funktionszustand das/der über den ersten Rohrleitungsabschnitt (1) zugeführte fluide Medium/Kraftstoff durch das Filtermedium (8) der Filtereinrichtung (3) in einen Ausgangsabschnitt (9) des Durchlasskanals (7) und von dort in den zweiten Rohrleitungsabschnitt (2) strömt.

7. Verfahren zum Betrieb eines Kraftstoffleitungsaggregates, insbesondere nach einem der Ansprüche 1 bis 6, wobei das Kraftstoffleitungsaggregat zumindest eine Filtereinrichtung (3) mit zumindest einem Einlassende (4) und mit zumindest einem Auslassende (5) aufweist, wobei an das Einlassende (4) ein erster Rohrleitungsabschnitt (1) und an das Auslassende (5) ein zweiter Rohrleitungsabschnitt (2) angeschlossen ist, wobei in einem ersten Funktionszustand der Filtereinrichtung (3) ein fluides Medium - insbesondere flüssiger Kraftstoff - durch das Kraftstoffleitungsaggregat geleitet wird und das fluide Medium/der Kraftstoff zumindest ein Filtermedium (8) der Filtereinrichtung (3) durchströmt, so dass in dem Kraftstoffleitungsaggregat enthaltene Verunreinigungsteilchen, insbesondere Verunreinigungsteilchen aus dem Herstellungsprozess des Kraftstoffleitungsaggregates mit dem Filtermedium (8) herausgefiltert werden,
und wobei nach Umschaltung der Filtereinrichtung (3) in einen zweiten Funktionszustand, das fluide Medium bzw. der Kraftstoff die Filtereinrichtung (3) über zumindest einen Durchlasskanal (7) ohne Filterung bzw. im Wesentlichen ohne Filterung durchströmt,
wobei der Durchlasskanal (7) die gleiche Strömungsquerschnittsfläche bzw. im Wesentlichen die gleiche Strömungsquerschnittsfläche aufweist, wie der erste Rohrleitungsabschnitt (1) und/oder der zweite Rohrleitungsabschnitt (2), so dass im zweiten Funktionszustand das fluide Medium bzw. der Kraftstoff ohne Druckverlust bzw. im Wesentlichen ohne Druckverlust durch das Kraftstoffleitungsaggregat geführt wird,
**dadurch gekennzeichnet, dass** das Filtermedium (8) der Filtereinrichtung (3) den Durchlasskanal (7) über zumindest einen Teil seines Umfanges umgibt.

8. Verfahren nach Anspruch 7, wobei nach der Herstellung des Kraftstoffleitungsaggregates der erste Funktionszustand eingestellt ist/wird, wobei das Kraftstoffleitungsaggregat in ein Kraftfahrzeug eingebaut wird und wobei zumindest nach Inbetriebnahme des Kraftfahrzeuges der zweite Funktionszustand eingestellt wird, in dem das fluide Medium bzw. der Kraftstoff die Filtereinrichtung (3) ohne Filterung bzw. im Wesentlichen ohne Filterung durchströmt.

9. Verfahren nach einem der Ansprüche 7 oder 8, wobei der erste Funktionszustand bei einem Probelauf des Kraftfahrzeuges bzw. des Kraftfahrzeugmotors eingestellt wird.

10. Verfahren nach einem der Ansprüche 7 bis 9, wobei der zweite Funktionszustand nach endgültiger Inbetriebnahme des Kraftfahrzeuges dauerhaft eingestellt bleibt bzw. im Wesentlichen dauerhaft eingestellt bleibt.

11. Kraftstoffleitung für ein Kraftfahrzeug, insbesondere für ein Kraftfahrzeug mit Dieselmotor, wobei an zwei Enden der Kraftstoffleitung jeweils zumindest ein Kraftstoffleitungsaggregat nach einem der Ansprüche 1 bis 7 vorgesehen ist.

## Claims

1. A fuel line unit for motor vehicles, in particular for motor vehicles with a diesel engine, with two pipe sections (1, 2) and at least one filter device (3) arranged between the two pipe sections (1, 2), wherein a fluid medium or fuel can be supplied to the filter device (3) via a first pipe section (1), and wherein the fluid medium or fuel can be removed from the filter device (3) via a second pipe section (2), wherein the filter device (3) has at least two functional states, wherein the supplied fluid medium or supplied fuel can be filtered in a first functional state of the filter device (3) by means of at least one filter medium (8) of the filter device (3), and wherein, after the filter device (3) has been switched into a second functional state, the fluid medium or fuel flows through the filter device (3) via at least one through channel (7) without filtration or essentially without filtration,
wherein the through channel (7) has the same flow cross sectional area or essentially the same flow cross sectional area as the first pipe section (1) and/or the second pipe section (2), so that, in the second functional state, the fluid medium or fuel is guided through the fuel line unit without any pressure loss or essentially without any pressure loss,
**characterized in that** the filter medium (8) of the filter device (3) envelops the through channel (7) over at least a portion of its circumference.

2. The fuel line unit according to claim 1, wherein the pipe sections (1, 2) are made out of plastic or essentially out of plastic, and are preferably manufactured via extrusion or coextrusion.

3. The fuel line unit according to one of claims 1 or 2, wherein the through channel (7) is closed with at least one locking element (10) in the first functional state, and wherein the through channel (7) is opened following the switchover from the first functional state into the second functional state.

4. The fuel line unit according to one of claims 1 to 3, wherein the through channel (7) aligns flush with the first pipe section (1) and/or with the second pipe section (2).

5. The fuel line unit according to one of claims 1 to 4, wherein the filter medium of the filter device (3) is arranged next to the through channel (7), and preferably in fluidic connection or in directly fluidic connection with the through channel (7).

6. The fuel line unit according to one of claims 1 to 5, wherein the fluid medium/fuel supplied via the first pipe section (1) in the first functional state flows through the filter medium (8) of the filter device (3) into an output section (9) of the through channel (7), and from there into the second pipe section (2).

7. A method for operating a fuel line unit, in particular according to one of claims 1 to 6, wherein the fuel line unit has at least one filter device (3) with at least one inlet end (4) and with at least one outlet end (5), wherein a first pipe section (1) is connected to the inlet end (4), and a second pipe section (2) is connected to the outlet end (5), wherein a fluid medium-in particular liquid fuel-is guided through the fuel line unit in a first functional state of the filter device (3), and the fluid medium/fuel flows through at least one filter medium (8) of the filter device (3), so that contaminant particles contained in the fuel line unit, in particular contaminant particles from the process of manufacturing the fuel line unit, are filtered out with the filter medium (8),
and wherein, after the filter device (3) has been switched over to a second functional state, the fluid medium or fuel flows through the filter device through at least one outlet channel (7) without filtration or essentially without filtration,
wherein the through channel (7) has the same flow cross sectional area or essentially the same cross sectional area as the first pipe section (1) and/o the second pipe section (2), so that, in the second functional state, the fluid medium or fuel is guided through the fuel line unit without pressure loss or essentially without pressure loss,
**characterized in that** the filter medium (8) of the filter device (3) envelops the through channel (7) over at least a portion of its periphery.

8. The method according to claim 7, wherein the first functional state is/will be set after the fuel line unit has been manufactured, wherein the fuel line unit is built into a motor vehicle, and wherein the second functional state is set at least after the motor vehicle has bene started up, in which the fluid medium or fuel flows through the filter device (3) without filtration or essentially without filtration.

9. The method according to one of claims 7 or 8, wherein the first functional state is set during a trial run of the motor vehicle or motor vehicle engine.

10. The method according to one of claims 7 to 9, wherein the second functional state remains permanently set or essentially permanently set after the final startup of the motor vehicle.

11. A fuel line for a motor vehicle, in particular for a motor vehicle with a diesel engine, wherein at least one respective fuel line unit according to one of claims 1 to 7 is provided at two ends of the fuel line.

## Revendications

1. Ensemble de conduites de carburant pour véhicules automobiles, notamment pour véhicules automobiles avec moteur Diesel, avec deux tronçons de conduite (1, 2) et au moins un dispositif de filtrage (3) disposé entre les deux tronçons de conduite (1, 2), un milieu liquide ou carburant pouvant être acheminé par un premier tronçon de conduite (1) du dispositif de filtrage (3) et le milieu liquide ou carburant pouvant être évacué du dispositif de filtrage (3) par un deuxième tronçon de conduite (2), le dispositif de filtrage (3) comportant au moins deux états de fonctionnement, dans un premier état de fonctionnement du dispositif de filtrage (3) le milieu liquide acheminé ou le carburant acheminé pouvant être filtré au moyen d'au moins un milieu de filtrage (8) du dispositif de filtrage (3) et après inversion du dispositif de filtrage (3) dans un deuxième état de fonctionnement, le milieu liquide ou le carburant traversant le dispositif de filtrage (3) par au moins un conduit de passage (7) sans filtrage ou pour l'essentiel sans filtrage,
le conduit de passage (7) comportant la même surface de section d'écoulement ou pour l'essentiel la même surface de section d'écoulement que le premier tronçon de conduite (1) et/ou le deuxième tronçon de conduite (2) de telle sorte que dans le deuxième état de fonctionnement, le milieu liquide ou le carburant est guidé sans perte de pression ou pour l'essentiel sans perte de pression à travers l'ensemble de conduites de carburant,
**caractérisé en ce que** le milieu de filtrage (8) du dispositif de filtrage (3) entoure le conduit de passage (7) sur au moins une partie de sa périphérie.

2. Ensemble de conduites de carburant selon la revendication 1, les tronçons de conduites (1, 2) étant composés de matière plastique ou pour l'essentiel de matière plastique et de préférence fabriqués par extrusion ou co-extrusion.

3. Ensemble de conduites de carburant selon l'une quelconque des revendications 1 ou 2, le conduit de passage (7) étant fermé dans un premier état de fonctionnement par au moins un élément d'obturation (10) et le conduit de passage (7) étant ouvert après/lors de l'inversion du premier état de fonctionnement dans le deuxième état de fonctionnement.

4. Ensemble de conduites de carburant selon l'une quelconque des revendications 1 à 3, le conduit de passage (7) étant aligné avec le premier tronçon de conduite (1) et/ou le deuxième tronçon de conduite (2).

5. Ensemble de conduites de carburant selon l'une quelconque des revendications 1 à 4, le milieu de filtrage du dispositif de filtrage (3) étant disposé près du conduit de passage (7) et étant de préférence en liaison de liquide ou en liaison de liquide directe avec le conduit de passage (7).

6. Ensemble de conduites de carburant selon l'une quelconque des revendications 1 à 5, dans le premier état de fonctionnement le milieu liquide/le carburant acheminé par le premier tronçon de conduite (1) s'écoulant à travers le milieu de filtrage (8) du dispositif de filtrage (3) dans un tronçon de sortie (9) du conduit de passage (7) et de là dans le deuxième tronçon de conduite (2).

7. Procédé pour faire fonctionner un ensemble de conduites de carburant, notamment selon l'une quelconque des revendications 1 à 6, l'ensemble de conduites de carburant comportant au moins un dispositif de filtrage (3) avec au moins une extrémité d'entrée (4) et avec au moins une extrémité de sortie (5), un premier tronçon de conduite (1) étant raccordé à l'extrémité d'entrée (4) et un deuxième tronçon de conduite (2) à l'extrémité de sortie (5), dans un premier état de fonctionnement du dispositif de filtrage (3), un milieu liquide, notamment du carburant liquide, étant dirigé à travers l'ensemble de conduites de carburant et le milieu liquide/le carburant traversant au moins un milieu de filtrage (8) du dispositif de filtrage (3) de telle manière que les particules d'impuretés contenues dans l'ensemble des conduites de carburant, notamment les particules d'impuretés venant du processus de fabrication de l'ensemble de conduites de carburant, sont exfiltrées avec le milieu de filtrage (8),
et après inversion du dispositif de filtrage (3) dans un deuxième état de fonctionnement, le milieu liquide ou le carburant du dispositif traversant le dispositif de filtrage (3) par au moins un conduit de passage (7) sans filtrage ou pour l'essentiel sans filtrage,
le conduit de passage (7) comportant la même surface de section d'écoulement ou pour l'essentiel la même surface de section d'écoulement que le premier tronçon de conduite (1) et/ou le deuxième tronçon de conduite (2) de telle manière dans le deuxième état de fonctionnement le milieu liquide ou le carburant est guidé sans perte de pression ou pour l'essentiel sans perte de pression à travers l'ensemble des conduites de carburant,
**caractérisé en ce que** le milieu de filtrage (8) du dispositif de filtrage (3) entoure le conduit de passage (7) sur au moins une partie de sa périphérie.

8. Procédé selon la revendication 7, le premier état de fonctionnement sera/étant établi après la fabrication de l'ensemble de conduites de carburant, l'ensemble de conduites de carburant étant incorporé dans un véhicule automobile et au moins le deuxième état de fonctionnement étant établi après mise en service du véhicule automobile, le milieu liquide ou le carburant traversant le dispositif de filtrage (3) sans filtrage ou pour l'essentiel sans filtrage.

9. Procédé selon l'une quelconque des revendications 7 ou 8, le premier état de fonctionnement étant établi lors d'une marche d'essai du véhicule automobile ou du moteur du véhicule automobile.

10. Procédé selon l'une quelconque des revendications 7 à 9, le deuxième état de fonctionnement restant établi de façon permanente ou pour l'essentiel de façon permanente après mise en service définitive du véhicule automobile.

11. Conduite de carburant pour un véhicule automobile, notamment pour un véhicule automobile avec moteur Diesel, un ensemble de conduites de carburant étant au moins respectivement prévu aux deux extrémités de la conduite de carburant selon l'une quelconque des revendications 1 à 7.
